# EUROPÄISCHE PATENTSCHRIFT

(11) **EP 0 332 619 B1**
(45) Veröffentlichungstag und Bekanntmachung des Hinweises auf die Patenterteilung: **17.04.1991**
(21) Anmeldenummer: 87906735.3
(22) Anmeldetag: 20.10.1987
(51) Int. Cl.: F02D 1/10, F02F 7/00, F02D 1/02

(54) **ZYLINDERKOPFHAUBE**
CYLINDER HEAD CAP
COUVERCLE DE TETE DE CYLINDRE

(30) Priorität: 06.11.1986 DE 3637804
(43) Veröffentlichungstag der Anmeldung: 20.09.1989
(73) Patentinhaber: Elsbett, Ludwig, D-91161 Hilpoltstein (DE); Elsbett, Günter, D-91161 Hilpoltstein (DE); Elsbett, Klaus, D-91161 Hilpoltstein (DE)
(72) Erfinder: Elsbett, Ludwig, D-91161 Hilpoltstein (DE); Elsbett, Günter, D-91161 Hilpoltstein (DE); Elsbett, Klaus, D-91161 Hilpoltstein (DE)
(86) Internationale Anmeldenummer: DE8700470
(87) Internationale Veröffentlichungsnummer: WO8803606

(56) Entgegenhaltungen:
- EP-A- 0 009 475
- AT-A- 376 278
- DE-B- 1 145 436
- FR-A- 1 493 453
- FR-A- 2 495 225
- GB-A- 132
- US-A- 3 934 568

## Beschreibung

### Zylinderkopfhaube

Die Erfindung betrifft eine Abdeckhaube für den Zylinderkopf einer Brennkraftmaschine.

Im herkömmlichen Motor- und Automobilbau haben Abdeckhauben lediglich die Aufgabe, den Zylinderkopf nach oben abzuschließen, so daß kein Öl herausgeschleudert werden kann, und das Geräusch der Ventilsteuerung zu dämmen. Zu diesem Zweck wird eine unter Umständen mit Dämmstoff ausgekleidete Haube auf den Zylinderkopf aufgesetzt und z.B. mit Hilfe eines Gummiringes abgedichtet. In der Haube befindet sich eine Öffnung zum Nachfüllen von Motoröl, die mit einem Deckel aus Metall oder Kunststoff verschlossen wird.

In der DE-AS 11 45 436 wird ein Steuergehäuse gezeigt, in das die Ventilsteuerung eingebaut ist. Dieses Steuergehäuse wird auf den Zylinderkopf aufgesetzt und oben mit einem Deckel verschlossen. Bei dieser Anordnung wird gewissermaßen der Zylinderkopf so geteilt, daß die komplette Ventilsteuerung als einheitliches Bauteil gefertigt werden kann.

Es ist ferner bekannt, Teile für Dekompression in der Haube zu integrieren, d.h. eine Vorrichtung, welche die Ventile zum leichteren Anwerfen von Hand offen hält.

Aus der FR-1493453 ist eine Zylinderkopfhaube mit aufgesetzter Kraftstoffpumpe bekannt. Durch eine Öffnung in der Haube greift ein Antriebszapfen durch die Haube hindurch auf einen Kipphebel, von dem die Energie für den Antrieb abgenommen wird. Im 1,2 Liter Motor des Ford Taunus 12 m wurde ein Zündverteiler verwendet, der auf dem Zylinderkopfdeckel montiert war und dessen Verteilerwelle durch diesen hindurchgeführt wurde.

Aus der FR-A-2 495 225 ist eine Abdeckhaube bekannt, die einen elastischen Anschlag besitzt. Die Steuerteile sind in einem separaten Raum und nicht im Zusammenhang mit der Abdeckhaube gebildet.

Es ist Aufgabe vorliegender Anmeldung, die Wartung und Montage von Motoren, bei denen die Einspritzung insbesondere im Zylinderkopf integriert ist, zu vereinfachen und den Raumbedarf des Aggregats beträchtlich zu verringern. Die Lösung besteht darin, eine Abdeckhaube einer Brennkraftmaschine so zu konzipieren, daß sie zusätzlich in Baueinheit aktiv steuernde Funktionen für die Einspritzung der Brennkraftmaschine wahrnimmt und den Betrieb der Brennkraftmaschine steuert. Das ermöglicht die leichte Zugänglichkeit, Einstellung und Fertigung der gesamten Einspritzregelung und verringert den Raumbedarf für Einspritzung und Steuerung.

Weitere Vorteile und die Lösung der Aufgabe lassen sich am besten anhand eines Ausführungsbeispiels aufzeigen.

Fig. 1 zeigt schematisch einen Zylinderkopf (1), der mehrere Zylinder überdeckt, mit abgehobener Zylinderkopfhaube (2). Dieser Zylinderkopf hat eine obenliegende Nockenwelle (3), hier der Einfachheit ohne Nocken dargestellt, die an ihrem hinteren Ende über ein Räderpaar (4) eine parallel gelagerte Reglerwelle (5) antreibt. Vom Regler, auf den hier nicht näher eingegangen wird, wird ein drehbar gelagerter Hebel (6) verstellt, der seinerseits auf eine Stellstange (7) zur Steuerung der ebenfalls im Zylinderkopf untergebrachten Einspritzung einwirkt. Mittels eines Abstellhebels (8) kann die Einspritzmenge auf Nullförderung gesetzt werden.

Nach Abheben der Haube (2) sind alle diese Teile zugänglich für Inspektion und Einstellung. Diese weist nun nicht nur einen Öleinfüllverschluß (9) auf, sondern eine Anzahl von Funktionsteilen, mit denen der Betrieb des Motors beeinflußt werden kann: Der Gashebel (10) ist um eine Achse (11) schwenkbar gelagert, welche durch den Deckel hindurch geht. An ihrer inneren Seite weist sie eine Klaue (12) auf, die beim Aufsetzen der Haube mit dem Stift (13) auf Hebel (6) kuppelt. Die durch ein Dehnstoffelement (14) gesteuerte Stange (15) bildet einen temperaturabhängig gesteuerten Anschlag für den Hebel (6) auf seiner der Stellstange gegenüberliegenden Seite (16). Das dient beispielsweise zur Leerlaufanhebung bei Kälte. Die Unterdruckdose (17) steuert einen Stift (18), der auf den Absteller (8) wirkt. Am hinteren Ende der Haube ist eine Kraftstoffpumpe (19) angeflanscht, deren Antriebsachse im aufgesetzten Zustand der Haube mit der Reglerachse (5) fluchtet. Da die Mitnehmerstifte (20) und (21) auf demselben Teilkreis um diese Achse liegen, ist auch hier eine automatische Ankuppelung nach dem Aufsetzen gewährleistet. Die Einstellschraube (22). ermöglicht einen variablen Anschlag des Gashebels (10).

Im Prinzip zeigt Fig. 1 eine Auswahl von Möglichkeiten von Ankoppelung der Funktionsteile: Längs-quer-bewegung, Schwenken, Drehen. Auch die Betätigung wie von Hand (10), automatisch (14), hilfsgesteuert (17) oder kraftabgebend (20, 21) ist beliebig. Es versteht sich daher von-selbst, daß auf diese Weise weitere Funktionsteile wie Ladedruckanschlag (Funktion wie 17), Handabstellung oder Erhöhung der Startmenge von Hand (Funktion wie 10) oder Frühverstellung des Förderbeginns bei kaltem Motor (Funktion wie 14) in die Haube integriert werden können. Die Vorzüge der Erfindung bleiben dabei erhalten, z.B. Zugänglichkeit der Teile bei Abheben der Haube und automatisches Ankuppeln nach dem Wiederaufsetzen.

Fig. 2 zeigt eine dazugehörige mögliche Regelanordnung schematisch. Die Funktionszusammenhänge sind hier nur angedeutet. Z.B. verstellt die Reglerwelle (5a), angetrieben über das Rad (4a), über ihre Fliehgewichte (23) die Stellstange (7a), oder die Stellstange (7a) wird über Hebel (10a/6a) verstellt. Das Dehnstoffelement (14a) mit Stift (15a) bildet den temperaturabhängig gesteuerten Anschlag für Hebel (10a/ 6a). Die Unterdruckdose (17a) steuert den Stift (18a) und wirkt auf den Absteller (8a), usw. Es ist somit die Integration einer Regelanordnung im Zylinderkopf und deren Funkttionsteile in der Haube gezeigt.

## Patentansprüche

1. Abdeckhaube (2) eines Zylinderkopfes (1) einer Brennkraftmaschine mit obenliegender Nockenwelle (3) und einem Einspritzregler, der in dem Bauraum zwischen den äußeren Lagerstellen der Nockenwelle (3) untergebracht ist und Funktionsteilen zur Steuerung und Regelung der Einspritzung der Brennkraftmaschine, die in die Abdeckhaube integriert sind.

2. Abdeckaube (2) nach Anspruch 1, wobei die Teile mit Steuerfunktion beim Aufsetzen der Haube selbsttätig an im Zylinderkopf (1) integrierte Teile ankuppeln.

3. Abdeckhaube (2) nach Anspruch 1 und 2, die einen Gashebel (10) mit einstellbarem Anschlag (22) aufweist, der an der Regelvorrichtung einer im Zylinderkopf (1) integrierten Einspritzpumpe ankuppelt.

4. Abdeckhaube (2) nach Anspruch 1 und 2, die eine Unterdruckdose (17) aufweist, die mit Stift (18) auf einen Abstellhebel (8) wirkt, der an der Regelvorrichtung einer im Zylinderkopf (1) integrierten Einspritzpumpe ankuppelt.

5. Abdeckhaube (2) nach Anspruch 1 und 2, die einen thermostatisch (14) gesteuerten Leerlaufanschlag (15) aufweist.

6. Abdeckhaube (2) nach Anspruch 1 und 2, die einen Ladedruckanschlag (wie 17/18) aufweist.

7. Abdeckhaube (2) nach Anspruch 1 und 2, die ein thermostatisch gesteuertes Verstellorgan (wie 14/15) für den Förderbeginn der Einspritzpumpe aufweist.

## Claims

1. A cover (2) for a cylinder head (1) of an internal combustion engine, comprising an overhead cramshaft (3) and an injection timing device being arranged within the structural space between the exterior bearings of the cramshaft (3) and functional elements integrated in the cover for controlling and timing the injection of the internal combustion engine.

2. A cover (2) according to claim 1, wherein the parts performing control functions, automatically couple to elements incorporated in the cylinder head (1).

3. A cover (2) according to claims 1 and 2, presenting a throttle linkage (10) which comprises an adjustable stop (22) that couples to the timing device of an injection pump, integrated in the cylinder head (1).

4. A cover (2) according to claims 1 and 2, presenting a vacuum capsule (17) which acts upon a stop lever (8) by means of a pin (18) and couples to the timing device of an injection pump integrated in the cylinder head (1).

5. A cover (2) according to claims 1 and 2, which presents a thermostatically (14) controlled idle running stopper (15).

6. A cover (2) according to claims 1 and 2, presenting a boost pressure stop (such as 17/18).

7. A cover according to claims 1 and 2, presenting a thermostatically controlled floating element (such as 14/15), intended for the timing commencement of the injection pump.

## Revendications

1. Clapet de recouvrement (2) d'une tête de cylindre (1) d'un moteur à combustion interne avec arbre à cames (3) situé en haut et un régulateur d'injection, qui est logé dans l'espace entre les emplacements extérieurs du palier d'arbre à cames, et des pièces motrices de commande et de réglage de l'injection du moteur à combustion interne, qui sont intégrés dans le clapet de recouvrement.

2. Clapet de recouvrement (2) selon les revendications 1 et 2, les pièces dirigeant la commande, à la pose du clapet de recouvrement, accouplent de manière automatique aux pièces intégrées dans la tête de cylindre (1).

3. Clapet de recouvrement (2) selon les revendications 1 et 2, qui présente une tige de connection à l'accélérateur (10) à butée réglable (22) qui accouple au dispositif de réglage une pompe d'injection intégrée dans la tête de cylindre (1).

4. Clapet de recouvrement (2) selon les revendications 1 et 2, qui présente un boîte à décompression (17), qui agit au moyen d'une broche (18) sur un levier d'arrêt (8) qui accouple au dispositif de réglage une pompe d'injection intégrée dans la tête du cylindre (1).

5. Clapet de recouvrement (2) selon les revendications 1 et 2, qui présente un butée de roulement libre (15) à commande thermostatique (14).

6. Clapet de recouvrement (2) selon les revendications 1 et 2, qui présente une butée de pression de charge (comme 17/18).

7. Clapet de recouvrement (2) selon les revendications 1 et 2, qui présente un organe de réglage à commande thermostatique (comme 14/15) pour le commencement d'injection de la pompe d'injection.
